# EUROPÄISCHE PATENTSCHRIFT

(11) **EP 0 114 932 B1**
(45) Veröffentlichungstag und Bekanntmachung des Hinweises auf die Patenterteilung: **03.09.1986**
(21) Anmeldenummer: 83109755.5
(22) Anmeldetag: 29.09.1983
(51) Int. Cl.: F04D 29/22

(54) **Kreiselpumpe mit Einschaufel-Laufrad offener Bauart**
Centrifugal pump of the open channel rotor type
Roue à canal pour une pompe centrifuge

(30) Priorität: 22.12.1982 CH 7505/82; 20.04.1983 CH 2121/83
(43) Veröffentlichungstag der Anmeldung: 08.08.1984
(73) Patentinhaber: Stähle, Martin, CH-8213 Neunkirch (CH)
(72) Erfinder: Stähle, Martin, CH-8213 Neunkirch (CH)
(74) Vertreter: Willi, Anton J.

## Beschreibung

Gegenstand der Erfindung ist eine Kreiselpumpe mit Einschaufel-Laufrad offener Bauart, insbesondere zur Förderung zähflüssiger Medien, wobei das Auslassende der Schaufel mit Spiel eine von der Laufradachse durchsetzte Gehäusewand bestreicht, und die druckseitige Schaufelflanke vor der Gehäusewand in einer zwischen Schaufelendkantenspitze und Schaufelradnabe verlaufenden Stirnkante endet.

Bei bekannten Kreiselpumpen dieser Art, wie sie beispielsweise in der DE 2 855 385 beschrieben ist, liegt die von der Laufradachse durchsetzte Gehäusewand in einer Radialebene und wird von der Schaufel axial weitgehend abgedeckt, da die genannte Stirnkante nur sehr kurz ist. Damit gelangt nur relativ wenig Medium auf die Gehäusewand und kann somit auch nicht von der druckseitigen Schaufelflanke erfasst und in den Austrittskanal befördert werden.

Demgegenüber bezweckt die vorliegende Erfindung die Schaffung einer Kreiselpumpe der genannten Art, bei welcher Gehäusewand und Stirnkante so zusammenwirken, dass eine einwandfreie Förderung auch von zähflüssigen Medien möglich ist.

Zu diesem Zweck ist die erfindungsgemässe Kreiselpumpe dadurch gekennzeichnet, dass die Gehäusewand ein gerader Kegelstumpf ist, wobei sich die die Kegelstumpfwand mit Spiel bestreichende Stirnkante der druckseitigen Laufradschaufelflanke von der Schaufelaustrittsspitze über einen Umfangswinkel von mindestens 20° bis zu einer Stelle hin erstreckt, an der sie in der Laufradnabe endet.

Damit wird erreicht, dass eine relativ grosse Fläche der rückseitigen Gehäusewand für den Kontakt mit dem Förderstrom freigelegt wird. Dies hat zur Folge, dass durch die Kreiselwirkung schwierig zu fördernde zähflüssige Medien an der freigelegten Fläche der stationären Gehäusewand haften, wobei die druckseitige Schaufelflanke eine Presswirkung auf dieses Medium ausüben und durch die Verdrängerwirkung in den Pumpengehäuse-Austrittskanal fördern kann.

Wenn die erfindungsgemässe Kreiselpumpe zur Förderung von langfasrigen aufgeschwemmten Feststoffen dient, kann nach einem weiteren Erfindungsmerkmal die Stirnkante als scharfe, mit einer Gegenscherkante der Gehäusewand zusammenwirkende Scherkante ausgebildet sein.

Damit wird erreicht, dass ein von der Pumpe angesaugter, sich um die Schaufel schlingender Faserstoffteil schon bei relativ kleinen Flankenwinkeln der Schaufel auf der Schaufelflanke, also in Achsrichtung nach der Gehäusewand hin, bis zu jener Stelle rutscht, an welcher die Stirnkante in die Nabe übergeht; diese unmittelbar über der Kegelstumpf-Gehäusewand rotierende Stelle der Schaufelstirnkante führt somit den Faserstoffteil über die Gegenkante der Gehäusewand, was durch Scherwirkung zum Zerschneiden des Faserstoffteils führt.

Dabei ist zu beachten, dass zum einwandfreien Erfolg der erfindungsgemässen Massnahme die hier massgebenden Winkel, nämlich Kegelwinkel der Gehäusewand, Flankenwinkel der Schaufel und Umfangswinkel der Schaufelstirnkante, Gegenkantenwinkel am Gehäuse und Scherkantenwinkel an der Schaufel, innerhalb relativ grosser Bereiche variieren können. So können der Gehäusewand-Kegelwinkel und der Flankenwinkel der Schaufel zwischen 5° und 70°, und der Stirnkanten-Umfangswinkel zwischen 20° und 360° oder mehr liegen. Der Gegenscherkantenwinkel und der Scherkantenwinkel können je zwischen 5° und 90° liegen, sollten aber zusammen nicht 180° betragen.

In der beiliegenden Zeichnung ist die Erfindung beispielsweise dargestellt; darin zeigt:
Fig. 1 im Axialschnitt das Pumpengehäuse eines ersten Beispiels mit schematisch gezeichnetem Laufrad,
Fig. 2 eine Draufsicht auf die Kegelstumpf-Gehäusewand nach Fig. 1,
Fig. 3 eine Seitenansicht von Laufrad und Kegelstumpf-Gehäusewand bei weggebrochenem Aussengehäuse,
Fig. 4 eine Draufsicht auf die Kegelstumpf-Gehäusewand in Ffeilrichtung A in Fig. 3 mit Laufrad-Stirnkantenprojektion,
Fig. 5 eine Stirnansicht des Laufrades der Pumpe nach Fig. 3 und 4 in Pfeilrichtung 8 in Fig.3,
Fig. 6 eine Stirnansicht des Laufrades eines zweiten Beispiels,
Fig. 7 eine Seitenansicht von Laufrad und Kegelstumpf-Gehäusewand des zweiten Beispiels bei weggebrochenem Aussengehäuse,
Fig. 8 eine Draufsicht auf das Laufrad nach Fig. 6,
Fig. 9 einen Axialschnitt durch Laufrad, Kegelstumpf-Gehäusewand und Aussengehäuse des zweiten Beispiels, und
Fig.10 einen Schnitt nach der Linie C - C in Fig.9.

Das Einschaufellaufrad besitzt eine Konusnabe 1, deren Achse la die druckseitige Gehäusewand 3 durchsetzend in nicht näher dargestellter Weise im Gehäuse 2 gelagert ist. Die Gehäusewand 3 bildet einen geraden Kegelstumpf und wird mit kleinem Spiel 4 von der Schaufel 5 bestrichen, deren Endkante mit 6 bezeichnet ist. Der Neigungswinkel der Gehäusewand 3 zur Radialebene ist im folgenden Kegelwinkel genannt. In der von der Schaufel 5 bestrichenen Gehäusewand 3 ist eine spiralförmig im Sinne der Laufraddrehrichtung von innen nach aussen umlaufende, im Querschnitt keilförmige Ausfräsung 10 vorhanden. Die radial innere Kante 9 dieser Ausfräsung bildet eine stationäre Scherkante, deren Steigungswinkel mit 8 bezeichnet ist.

Wie aus Fig. 3 ersichtlich, ist die druckseitige Endflanke der Schaufel 5 mit 7 und deren Flankenwinkel mit c bezeichnet. Unter diesem Winkel c läuft die Schaufelflanke 7 an der Stelle 7a in die Stirnkante 8 der Schaufel 5 aus; an dieser Stelle 7a endet die Schaufelstirnkante 8 in der Nabe 1. Wie aus den Fig. 4 und 5 ersichtlich, erstreckt sich die die druckseitige Begrenzung der Schaufelflanke 7 bildende und die Kegelstumpf-Gehäusewand 3 bestreichende Schaufelstirnkante 8 über einen Umfangswinkel η bis zur Schaufelspitze 8a, in welche die Schaufelendkante 6 über eine Stufe 6a ausläuft. Diese als scharfe Scherkante ausgebildete und mit der Gegenkante 9 der Gehäusewand 3 zusammenwirkende Schaufelstirnkante 8 führt unter einem Winkel y zur Nabe 1 hin. Bedingung dabei ist, dass die beiden Winkel 8 und y zusammen nicht 180° betragen dürfen, denn nur dann tritt eine echte Scherwirkung ein unter gleichzeitigem Auswärtsstossen der Schnitteile. Zu den Winkeln ε, ζ und η ist im übrigen folgendes zu sagen: Der Flankenwinkel c, der bewirkt, dass eine auf die Flanke 7 gelangende Faserstoffschlinge nach der Druckseite hin abrutscht und deshalb mindestens etwa 5° betragen muss, liegt zweckmässig etwa zwischen 15° und 40° ; ein Winkel e von 30° hat sich als besonders geeignet erweisen. Aehnliches gilt für den Kegelwinkel der Gehäusewand 3, d.h. auch für diesen Winkel sind Werte zwischen 15° und 40° zweckmässig, und ein Winkel von 30° hat sich in der Praxis ebenfalls als gut erwiesen. Demgegenüber kann der Umfangswinkel η der Schaufelstirnkante (zwischen Spitze 8a und Stelle 7a) praktisch jeden Wert zwischen etwa 20° und 360° annehmen. Als besonders vorteilhaft haben sich jedoch Umfangswinkel η zwischen 90° und 270° herausgestellt.

Dank der beschriebenen Ausbildung braucht ein längerer Faserstoffteil nicht mehr längs der Schaufelendkante 6 mit ihrer stets relativ schwachen Steigung bis zur Schaufelspitze 6a abzurutschen, um in den Bereich der zusammenwirkenden Scherkanten 8, 9 zu gelangen; der Faserstoffteil wird vielmehr unmittelbar an der druckseitigen Flanke 7 gegen die Stelle 7a kleinsten Radialabstands der Schaufelstirnkante 8 abrutschen und während des Ueberstreifens dieser Stelle 7a über die Gegenscherkante 9 an der Gehäusewand zerschnitten; auch wenn mehrere Durchgänge bzw. Umdrehungen des Laufrades bis zum vollständigen Zerschneiden des Faserstoffteils erforderlich sind, geschieht dies doch erheblich schneller, als wenn das vollständige Abrutschen des Faserstoffteils längs der Schaufelendkante 6 abgewartet werden müsste. Es kann sogar zweckmässig sein, dieses vollständige Abrutschen längs der Endokante 6 zu verhindern, was beispielsweise gemäss Zeichnung durch die Stufe 6a dieser Endkante unmittelbar vor der Schaufelspitze 8a erfolgen kann. Dadurch kann verhindert werden, dass dünne Faserstoffteile, z.B. Textilschlaufen wie Garne und dergl., vollständig hinter das Laufrad gelangen und dort in den engen Spalt 4 zwischen Stirnkante 8 und Gehäusewand 3 eindringen und das Laufrad bremsen können.

Das Laufrad der in den Fig. 6 - 10 gezeichneten Kreiselpumpe besitzt eine Konusnabe 21 mit Schaufel 25,de-ren Achse 33 die druckseitige, als Kegelstumpf ausgebildete Gehäusewand 23 durchsetzt. Die einen Kegelwinkel zwischen 5° und 70° aufweisende Gehäusewand 23 wird von der Stirnkante 28 der druckseitigen Schaufelflanke 27 mit kleinem Spiel 24 bestrichen. Diese Stirnkante 28 erstreckt sich von der Schaufelaustrittspitze 35, in welche die Endkante 26 ausläuft, spiralförmig über eine relativ grosse Strecke bis zu einer Stelle 31, an der sie in der einen, relativ kleinen Radius r aufweisenden Nabe 21 endet. Dadurch ist über einen relativ grossen Bogen v, der zweckmässig zwischen 30° und 90° liegt, zwischen Schaufelaustrittspitze 35 und der genannten Nabenstelle 31 eine relativ grosse Fläche der Gehäusewand 23 freigelegt. Die Freilegung der Gehäusewand durch Reduzierung des Laufradnabenradius r kann soweit gehen, dass es mit den Festigkeitsbedingungen zur Kraftübertragung von der Antriebswelle 33 durch die Laufradnabe an die Schaufel noch verantwortet werden kann. Es verringert sich die Breite b des freigelegten Teiles der rückseitigen Gehäusewand,welcher zwischen druckseitiger Flanke 27 und saugseitiger Flanke 39 im Laufradförderkanal sichtbar wird, je mehr er sich gegen den Laufradeintrittsteil erstreckt. Diese Verringerung der Breite b in Richtung Laufradeintritt erfolgt aus Gründen der Festigkeit und Stabilität des Schaufelendteiles. Ebenfalls aus Festigkeitsgründen wird der freigelegte Teil der Gehäusewand im Laufradförderkanal einen von der Laufradendkantenspitze 35 an gerechneten Bogen v von z.B. mindestens 20° aufweisen, wobei gewisse Laufradformen einen Bogen von bis zu 180° erlauben können. Dies bedeutet, dass sich die Stirnkante 28 über einen Umfangswinkel zwischen 360° und 540° erstrecken kann.

In der Gehäusewand 23 ist in der Nähe der Antriebswelle eine Auslassöffnung 36 vorgesehen, damit Gase entweichen können, welche im Fördermedium mitgeführt werden und sich gegen das Laufradrotationszentrum ausscheiden und durch die laufradrückseitige Freilegung an das Gehäusewandzentrum gelangen.

Im weiteren bilden Laufradnabe 21 und Gehäusewand 23 ein Labyrinth zwischen Laufradrückseiten-Freilegung und Innenraum 37 zwischen Nabe und Rückwand, wo sich die Auslassöffnung 36 befindet, damit keine mitgeförderten Festteile in die Auslassöffnung gelangen.

Ferner ist mindestens gehäusewandseitig (in Fig. 9 auch nabenseitig) die Labyrinthstruktur mittels einer Quernute 38 unterbrochen, damit eine selbstreinigende Wirkung entsteht.

## Patentansprüche

1. Kreiselpumpe mit Einschaufel-Laufrad offener Bauart, insbesondere zur Forderung zähflussiger Medien, wobei das Auslassende der Schaufel (5; 25) mit Spiel eine von der Laufradachse (1a; 33) durchsetzte Gehäusewand (3; 23) bestreicht, und die druckseitige Schaufelflanke (7; 27) vor der Gehäusewand (3; 23) in einer zwischen Schaufelaustrittsspitze (8a; 35) und Schaufelradnabe (1; 21) verlaufenden Stirnkante (8; 28) endet, dadurch gekennzeichnet, dass die Gehäusewand (3; 23) ein gerader Kegelstumpf ist, wobei sich die die Kegelstumpfwand mit Spiel (4; 24) bestreichende Stirnkante (8; 28) der druckseitigen Laufradschaufelflanke (7; 27) von der Schaufelaustrittsspitze (8a; 35) über einen Umfangswinkel (rₗ) von mindestens 20° bis zu einer Stelle (7a; 31) hin erstreckt, an der sie in der Laufradnabe (1; 21) endet.

2. Kreiselpumpe nach Anspruch 1, dadurch gekennzeichnet, dass die Stirnkante (28) der druckseitigen Laufradschaufelflanke (27) zwischen Austrittspitze (35) und Endstelle (31) an der Nabe (21) sich über einen Umfangswinkel von mindestens 380° und höchstens 540° erstreckt.

3. Kreiselpumpe nach Anspruch 2, dadurch gekennzeichnet, dass sich die dank der langen Stirnkante (28) zwischen druckseitiger Schaufelflanke (27) und saugseitiger Schaufelflanke (39) freigelegte Fläche der Gehäusewand (23) über einen Bogen (v) zwischen Laufradkantenspitze (35) und der genannten Nabenstelle (31) von mindestens 30° erstreckt.

4. Kreiselpumpe nach einem der Ansprüche 1 bis 3, dadurch gekennzeichnet, dass in der Gehäusewand (23) in der Nähe der Antriebswelle eine Auslassöffnung (36) fur aus dem Fördermedium austretende Gase vorgesehen ist.

5. Kreiselpumpe nach einem der Ansprüche 1 bis 4, dadurch gekennzeichnet, dass Laufradnabe (21) und Gehäusewand (23) zwischen der freigelegten Wandfläche und dem durch eine Auslassöffnung (38) entlüfteten zwischen Nabe und Ruckwand gebildeten Innenraum (37) ein Labyrinth bilden, das ein Austreten von Festteilen in die Auslassöffnung verhindert.

6. Kreiselpumpe nach Anspruch 5, dadurch gekennzeichnet, dass das Labyrinth mindestens wandseitig mittels Quernuten (38) unterbrochen ist.

7. Kreiselpumpe nach Anspruch 1, insbesondere zur Förderung von langfasrigen aufgeschwemmten Feststoffen, dadurch gekennzeichnet, dass die Stirnkante als scharfe, mit einer Gegenscherkante (9) der Gehäusewand zusammenwirkende Scherkante ausgebildet ist.

8. Kreiselpumpe nach Anspruch 7, dadurch gekennzeichnet, dass der Neigungswinkel (s) der druckseitigen Schaufelflanke (7) und der Kegelwinkel (t;) der Gehäusewand (3) je zwischen mindestens 5° und höchstens 70°, zweckmässig zwischen 15° und 40°, betragen, während der Umfangswinkel (η) der Schaufelstirnkante (8) zwischen Schaufelspitze (8a) und achsnächster Stelle (7a) dieser Kante zweckmässig zwischen 90° und 270°, beträgt. 9. Kreiselpumpe nach Anspruch 8, dadurch gekennzeichnet, dass die Summe der zweckmässig spitzen Meigungswinkel (y,8) von Schaufelstirnkante (8) und Gegenscherkante (9) von 180° abweicht.

10. Kreiselpumpe nach Anspruch 9, dadurch gekennzeichnet, dass die Schaufelendkante (6) unmittelbar vor der druckseitigen Schaufelspitze (8a) eine das ungebinderte Abrutschen von Faserstoffteilen längs der Endkante verunmöglichende Stufe (6a) aufweist.

## Claims

1. Rotary pump comprising a monovane impeller of open structure, in particular for conveying viscous fluids, the outlet extremity of the vane (5; 25) passing with a clearance over a casing wall (3; 23) traversed by the impeller shaft (1a; 33), and the pressure-side vane flank (7; 27) terminating before the casing wall (3; 23) in a terminal edge (8; 28) extending between the vane outlet tip (8a; 35) and the impeller wheel hub (1; 21), characterised in that the casing wall (3; 23) is a right-angled cone frustum, the terminal edge (8; 28), passing with a clearance (4; 24) over the frustoconical wall, of the pressure-side impeller vane flank (7; 27) extending from the vane outlet tip (8a; 35) over a peripheral angle (TJ) of at least 20° up to a point (7a; 31) at which it terminates in the impeller hub (1; 21).

2. Rotary pump according to claim 1, characterised in that the terminal edge (28) of the pressure-side impeller vane flank (27) extending between the outlet tip (35) and the terminal point (31) on the hub (21) extends along a peripheral angle of at least 360° and at most 540°.

3. Rotary pump according to claim 2, characterised in that the surface of the casing wall (23) exposed between the pressure-side vane flank (27) and the suction-side vane flank (39) thanks to the long terminal edge (28) extends over an arc (v) of at least 30° between the impeller edge tip (35) and the said hub point (31).

4. Rotary pump according to one of the claims 1 to 3, characterised in that an outlet aperture (36) for gases emerging from the fluid conveyed is provided close to the driving shaft in the casing wall (23).

5. Rotary pump according to one of the claims 1 to 4, characterised in that between the exposed wall surface and the internal volume (37) vented by an outlet aperture (36) and formed between the hub and the real side, the impeller hub (21) and the casing wall (23) form a labyrinth which prevents any emergence of solid particles into the outlet aperture.

6. Rotary pump according to claim 5, characterised in that the labyrinth is interrupted by transverse grooves (38), at least on the wall side.

7. Rotary pump according to claim 1, in particular for conveying long-fibred solids in suspension, characterised in that the terminal edge is constructed as a sharp severing edge cooperating with a mating severing edge (9).

8. Rotary pump according to claim 7, characterised in that the angle of inclination (ε) of the pressure-side vane flank (7) and the taper angle (<p) of the casing wall (3) each amount to at least 5° and at most 70°, and appropriately to between 15° and 40°, whereas the peripheral angle (iₗ) of the terminal edge (8) of the vane between the vane tip (8a) and the point (7a) of this edge closest to the axis approximately amounts to between 90° and 270°.

9. Rotary pump according to claim 8, characterised in that the sum of the appropriately acute angles of inclination (y, 8) of the terminal edge (8) of the vane and of the mating severing edge (9) differs from 180°.

10. Rotary pump according to claim 9, characterised in that the blade end edge (6) has a step (6a) rendering it impossible for fibrous material particles to slip off without hindrance along the end edge, immediately before the pressure-side vane tip (8a).

## Revendications

1. Pompe centrifuge comprenant une roue à une aube de construction ouverte destinée en particulier au refoulement de fluides visqueux, l'extrémité d'évacuation de l'aube (5, 25) balayant avec un jeu une paroi du boîtier (3, 23) traversée par l'axe de la roue (1a, 33), et le flanc de l'aube (7, 27) côté refoulement se terminant devant la paroi du boîtier (3, 23) par un bord d'attaque (8, 28) se prolongeant entre la pointe de sortie de l'aube (8a, 35) et le moyeu de la roue à aubes (1, 21), caractérisée en ce que la paroi du boîtier (3, 23) est un cône droit tronqué, le bord d'attaque (8, 28) du flanc de l'aube de la roue côté refoulement (7, 27) qui balaye avec du jeu (4, 24) la paroi du cône tronqué, s'étendant de la pointe de sortie de l'aube (8a, 35) sur un angle inscrit (₁₁) d'au moins 20° jusqu'à un endroit (7a, 31) où il se termine dans le moyeu de la roue à aubes (1, 21);

2. Pompe centrifuge selon la revendication 1, caractérisée en ce que le bord d'attaque (28) du flanc de l'aube de la roue côté refoulement (27) s'étend entre la pointe de sortie (35) et la position extrême (31) du moyeu (21) sur un angle inscrit d'au moins 380° et de 540° au plus.

3. Pompe centrifuge selon la revendication 2, caractérisée en ce que la partie de la paroi de boîtier (23) libérée entre le flanc de l'aube (27) côté refoulement et le flanc de l'aube (39) côté aspiration gràce au long bord d'attaque (28) s'étend sur un arc (v) d'au moins 30° entre la pointe de l'arête de la roue à aubes (35) et la position du moyeu (31) déjà citée.

4. Pompe centrifuge selon l'ume des revendications 1 à 3, caractérisée en ce que la paroi du boîtier (23) est munie à proximité de l'arbre d'entraînement d'une ouverture d'échappement (36) destinée aux gaz comtenus dans le fluide à refouler.

5. Pompe centrifuge selon l'une des revendicatioms 1 à 4, caractérisée en ce que le moyeu de la roue à aubes (21) et la paroi du boîtier (23) forment entre la surface de la paroi libérée et l'espace intérieur situé entre le moyeu et la paroi arrière et ventilé par une ouverture d'échappement (3e), un labyrinthe qui empêche que des morceaux solides ne sortent par cette ouverture d'échappement.

6. Pompe centrifuge selon la revendication 5, caractérisée en ce que le labyrinthe est interrompu au moins du côté de la paroi par une rainure transversale (38).

7. Pompe centrifuge selon la revendication 1, en particulier destinée à refouler des matières solides à fibres longues en suspension, caractérisée en ce que le bord d'attaque est réalisé sous la forme d'une arête coupante qui interagit avec ume contre-arête coupante (9) de la paroi du boîtier.

8. Pompe centrifuge selon la revendication 7, caractérisée en ce que l'angle d'inclinaison (e) du flanc de l'aube (7) cêté refoulement et l'angle du cône (4) de la paroi du boîtier (3) sont chacun compris entre au moins 5° et 70° au plus et de préférence entre 15° et 40°, tandis que l'angle inscrit (η) du bord d'attaque de l'aube (8) situé entre la pointe de l'aube (8a) et une position près de l'axe (7a) de ce bord est compris entre 90° et 270°.

9. Pompe centrifuge selon la revendication 8, caractérisée en ce que la somme des angles aigus d'inclinaison (y, 8) du bord d'attaque de l'aube (8) et de la contre-arête coupante (9) reste inférieure à 180°.

10. Pompe centrifuge selon la revendication 9, caractérisée en ce que l'arête extrême de l'aube (6) comporte directement devant la pointe de l'aube (8a) côté refoulement un seuil (6a) empêchant les morceaux de matière fibreuse de glisser facilement le long de l'arête extrême.
